# EUROPÄISCHE PATENTSCHRIFT

(11) **EP 0 038 418 B1**
(45) Veröffentlichungstag und Bekanntmachung des Hinweises auf die Patenterteilung: **06.04.1983**
(21) Anmeldenummer: 81101814.2
(22) Anmeldetag: 12.03.1981
(51) Int. Cl.: D05B 69/36

(54) **Vorratswächter für den Unterfaden einer Nähmaschine**
Bobbin controlling dewvice for sewing machine
Contrôleur de canette sur machine à coudre

(30) Priorität: 17.04.1980 DE 3014753
(43) Veröffentlichungstag der Anmeldung: 28.10.1981
(73) Patentinhaber: Pfaff Haushaltmaschinen GmbH, D-7500 Karlsruhe-Durlach (DE)
(72) Erfinder: Kemmel, Patrice Jean, D-7513 Stutensee (DE)
(74) Vertreter: Klein, Friedrich

## Beschreibung

Die im Oberbegriff des Patentanspruches 1 als bekannt angegebene Vorrichtung (DE-GM 78 27 499) benötigt eine starke Lichtquelle, da sich die zum optischen Abtasten des Unterfadenvorrates vorhandenen Durchbrechungen in Spule und Greifer, besonders bei hohen Nähgeschwindigkeiten nur sehr kurz während jeder Stichbildung in Übereinstimmung befinden und nur in dieser Übereinstimmungslage die Abtastung des Fadenvorrates erfolgen kann. Die Zeit zum Messen des Fadenvorrates ist damit äusserst kurz und auserdem von der Drehzahl des Greifers und der den Faden tragenden Spule abhängig.

Phototransistoren reagieren technologiebedingt stets verzögert auf den Lichtauftritt. Ist der Lichtimpuls kürzer als die Verzögerungszeit, erhält man verringerte Signalamplituden. Die Verzögerungszeit wird um so kleiner, je höher die Lichtintensität ist. Die als Lichtquelle verwendete Leuchtdiode muss daher an der Grenze ihrer Belastbarkeit betrieben werden. Ausserdem wird bei relativ hohem Stromverbrauch auch ein grosser Platzbedarf für den diesen Strom liefernden Transformator benötigt, der dann den in der Nähmaschine vorhandenen geringen Raum noch mehr einschränkt.

Der im Anspruch 1 angegebenen Erfindung liegt die Aufgabe zugrunde, die Verlustleistung des Lichtsenders wesentlich herabzusetzen, um bei hoher effektiver Lichtausbeute eine lange Lebensdauer des Lichtsenders zu erzielen.

Diese Aufgabe wird bei einem Fadenwächter nach dem Oberbegriff des Patentanspruches 1 durch das im Kennzeichnungsteil angegebene Merkmal gelöst. Durch die erfindungsgemässe Anordnung ergibt sich eine erhebliche Entlastung des Lichtsenders, der nunmehr nur sehr kurze Lichtimpulse hoher Intensität proportional zur Drehzahl des Greifers und damit nur während der Zeit aussendet, in der überhaupt eine Empfangsmöglichkeit besteht.

Eine weitere Verminderung der Verlustleistung des Lichtsenders lässt sich durch die Anordnung nach Anspruch 2 erzielen, da infolge der Mehrzahl von nebeneinander auf einer Lage angeordneten Fadenwindungen auf der Fadenspule nicht bei jeder Greiferumdrehung ein Überwachungsvorgang erforderlich ist, um rechtzeitig das Ende des Unterfadenvorrates anzuzeigen.

Eine weitgehende Ausschaltung von Störimpulsen, die einen sicheren Empfang durch den Lichtempfänger beeinträchtigen, ergibt sich durch die Massnahmen nach den Ansprüchen 3 und 4.

Eine Abschaltung des Lichtsenders nach dem Erkennen von nicht vorhandenem Faden auf der Spule, nachdem also ein Sendevorgang nicht mehr erforderlich ist, wird bei einer mit einem Anzeigeelement für das Ende des Unterfadens ausgestatteten Nähmaschine durch eine einfache Anordnung nach Anspruch 5 erzielt.

Wenn der Antrieb des Motors der Nähmaschine bereits über einen Mikrocomputer gesteuert wird, lässt sich dieser in besonders kostengünstiger Weise nach dem Anspruch 6 auch als Steuervorrichtung für den Lichtsender und den Lichtempfänger einsetzen, wobei eine günstige Ausgestaltung der Schaltung im Anspruch 7 angegeben ist.

In den Fig. 1 bis 4 ist ein Ausführungsbeispiel eines Unterfadenvorratswächters dargestellt. Es zeigen:
Fig. 1 eine schaubildliche Darstellung eines Teiles des Greiferantriebes einer Nähmaschine, teilweise geschnitten,
Fig. 2 einen vereinfachten Schaltplan zur Steuerung des Fadenvorratswächters,
Fig. 3 ein Flussdiagramm mit Einzelheiten der Verfahrensschritte des in dem Programmspeicher des Mikrocomputers gespeicherten Programms und
Fig. 4 die Spannungspegel an den mit der Steuerung des Vorratswächters verbundenen Ein- und Ausgängen des Mikrocomputers.

Der in Fig. 1 dargestellte Greiferantrieb weist eine von einer nicht dargestellten Hauptwelle angetriebene Antriebswelle 1 auf, auf der ein nur teilweise dargestellter Greiferkörper 2 befestigt ist. Der Greiferkörper 2 ist mit einer zur Greiferachse schräg verlaufenden Öffnung 3 versehen, deren gegen die Achse der Antriebswelle 1 gerichtetes Teil der Umfangsfläche als Reflektionsfläche 4 für einen Lichtstrahl 5 ausgebildet ist. Dieser wird von einem Lichtsender 6 ausgesendet, trifft durch Bohrungen 7 in einer mit Faden 8 bewickelten Spule 9 und Bohrungen 10 und 11 in einer Spulenkapsel 12 hindurch auf die Reflektionsfläche 4, wird dort umgelenkt und einem Lichtempfänger 13 zugeleitet. Die Spulenkapsel 12 ist dabei in bekannter nicht dargestellter Weise im Greiferkörper 2 gelagert und weist einen Mittenzapfen 14 auf, der die Spule 9 trägt.

Beim Antrieb der Nähmaschine steht die Spulenkapsel 12 still, während der Greiferkörper 2 umläuft. Die Spule 9 dreht sich beim Nähvorgang durch den Abzug des Fadens 8 ebenfalls, aber mit sehr niedriger Geschwindigkeit. Dabei verändert sich die Lage der Bohrungen 10 und 11 der Spulenkapsel 12 nicht gegenüber der Achse des Lichtstrahls 5 zwischen Lichtsender 6 und -empfänger 13, während die Reflektionsfläche 4 und auch die Bohrungen 7 in der Spule 9 nur zeitweise den Durchtritt des Lichtstrahls erlauben.

Auf der Antriebswelle 1 ist eine Impulsgeberscheibe 15 eines Impulsgebers 16 befestigt. In der Impulsgeberscheibe 15 ist eine mit einer Leuchtdiode 17 und einem Fototransistor 18 zusammenwirkende Öffnung 19 vorgesehen.

Die Fig. 2 zeigt einen vereinfachten Schaltplan, der für die Funktion der elektrischen Steuerung des Fadenwächters erforderlichen Bauteile. Von dem Pluspol einer geregelten Spannungsquelle fliesst Strom über die Leuchtdiode 17 und einen Widerstand 20 nach Masse. Die Leuchtdiode 17 ist auf der einen Seite der Impulsgeberscheibe 15 angeordnet, auf deren anderen Seite der Fototransistor 18 angebracht ist. Dieser ist mit seinem Kollektor mit dem Pluspol und mit seinem Emitter über einen Widerstand 21 mit Masse verbunden. Die Verbindungsleitung zwischen dem Fototransistor 18 und dem Widerstand 21 ist an den Eingang E3 eines Mikrocomputers 22 angeschlossen.

Von dem Pluspol fliesst Strom über den als Leuchtdiode ausgebildeten Lichtsender 6, einen Widerstand 23 und einen Darlington-Transistor 24 nach Masse. Die Basis des Darlington-Transistors 24 ist an dem Ausgang A1 des Mikrocomputers 22 angeschlossen. Von dem Pluspol der Spannungsquelle fliesst Strom über einen Anlasswiderstand 25 zum Eingang E2 des Mikrocomputers 22. Der Anlasswiderstand 25, der einen Widerstandskörper 26 und ein Abschaltsegment 27 zur Endabschaltung aufweist, dient als Teil eines Spannungsteilers. Mit ihm wird eine Bezugsspannung am Eingang E2 des Mikrocomputers 22 erzeugt. Dazu ist an den Eingang E2 ein mit Masse verbundener Widerstand 28 angeschlossen.

Weiterhin fliesst Strom vom Pluspol über den aus einem Fototransistor bestehenden Lichtempfänger 13 und einen Widerstand 29 an Masse. Am Emitter des Fototransistors 13 ist ein Kondensator 30 angeschlossen, der über einen Verstärker 31 mit einem Eingang E1 des Mikrocomputers 22 verbunden ist. Schliesslich führt eine Leitung von einem Ausgang A2 des Mikrocomputers 22 über einen Widerstand 32 und eine als Anzeigeelement dienende Leuchtdiode 33 an Masse.

Die Anordnung arbeitet wie folgt:
Beim Betrieb der Nähmaschine wird Licht von der Leuchtdiode 17 ausgesendet, welches beim Umlauf der Impulsgeberscheibe 15 jeweils beim Durchlauf der Öffnung 19 kurzzeitig auf den Fototransistor 18 fällt und diesen durchsteuert, so dass sich über den Widerstand 21 kurzzeitig eine Spannung aufbaut, die als Impuls dem Eingang E3 des Mikrocomputers 22 zugeführt wird. Jeder Impuls löst im Mikrocomputer 22 eine Programmunterbrechung aus. Der Eingang E3 des Mikrocomputers 22 kann aber auch an einem internen Impulszähler angeschlossen sein, der erst beim Erreichen eines bestimmten Zählerstandes die Programmunterbrechung bewirkt und sich dabei selbst wiederzurückstellt.

Es läuft ein Unterprogramm an, das in Fig. 3 als Flussdiagramm dargestellt ist. Die den Programmbefehlen entsprechenden Spannungspegel an den Ein- und Ausgängen des Mikrocomputers 22 und der Spannungsverlauf am Lichtempfänger 13 sind aus Fig. 4 ersichtlich.

Bei diesem Programm erfolgt ein erster Befehl BO, ein Test, ob Ausgang A2 des Mikrocomputers 22 gesetzt ist. Ist er gesetzt, so erfolgt ein Sprung zum Ende des Unterprogrammes und der Lichtsender 6 bleibt stromlos. Wenn der Ausgang A2 gesetzt ist, fliesst Strom über die Leuchtdiode 33 nach Masse und die Diode 33 zeigt blinkend das Ende des Fadenvorrates an. Während der Blinkzeit entfällt eine Ansteuerung und damit die Belastung des Lichtsenders 6.

Ist der Ausgang A2 des Mikrocomputers 22 nicht gesetzt, erfolgt der Befehl B1, wodurch der Ausgang A1 des Mikrocomputers 22 gesetzt wird. Dadurch wird der Darlington-Transistor 24 leitend und es fliesst ein hoher Strom durch den Lichtsender 6, der somit kurzzeitig Licht von hoher Intensität ausstrahlt. Es erfolgt der Befehl B2 «Warten», um die Verzögerungszeit des Lichtempfängers 13 auszugleichen und ausserdem eventuelle beim Einschalten des Lichtempfängers 13 auftretende Schaltstörungen S1 (Fig. 4) abklingen zu lassen.

Sobald der Faden 8 auf der Fadenspule 9 soweit abgenommen hat, dass der Lichtstrahl 5 wenigstens zum Teil die Bohrungen 7 in der Spule 9 und die Bohrungen 10 und 11 in der Spulenkapsel 12 passieren kann, wird er auf der Reflektionsfläche 4 in dem Greiferkörper 2 auf den Lichtempfänger 13 umgelenkt. In diesem Falle wird dieser leitend und es fliesst Strom über den Widerstand 22 an Masse. Die sich dabei aufbauende Spannung wird über den Kondensator 30 und den Verstärker 31 dem Eingang E1 des Mikrocomputers 22 zugeführt. Der Kondensator 30 dient dabei vorteilhafterweise zum Ausfiltern von durch Tageslicht verursachten Gleichströmen und von durch Nählicht verursachten Wechselströmen niedriger Frequenz.

Mit Befehl B3 erfolgt eine Abfrage des Einganges E1 durch den Mikrocomputer 22 zu einem Zeitpunkt A (Fig. 4), in dem sich der Stromfluss im Lichtempfänger 13 - wenn dieser angesprochen hat - beruhigt hat. Dadurch werden durch den Lichtsender 6 verursachte Ein- und Ausschaltstörungen S1 und S2 am Eingang E1 bei der Abfrage nicht erfasst und auch andere Störmöglichkeiten infolge der auserordentlich kurzen Abfragezeit von ca. 1:500 gegenüber der Umlaufzeit für eine Umdrehung des Greifers bei höchster Nähgeschwindigkeit erheblich verringert.

Danach wird mit Befehl B4 der Ausgang A1 des Mikrocomputers 22 wieder zurückgesetzt, wodurch der Stromfluss über den Darlington-Transistor f24 unterbrochen und der Lichtsender 6 stromlos wird.

Nun folgt ein zweiter Test durch den Befehl B5. Es wird abgefragt, ob der Eingang E1 des Mikrocomputers 22 beim vorhergehenden Lesebefehl B3 gesetzt war. Ist der zweite Test positiv, wird der Ausgang A2 des Mikrocomputers 22 gesetzt, worauf über den Widerstand 32 und die Leuchtdiode 33 Strom nach Masse fliesst. Die Leuchtdiode 33 zeigt das Ende des Fadenvorrats auf der Spule 9 an.

Nun ist das Ende des Unterprogrammes erreicht und es erfolgt in gleicher Weise wie bei einem negativen Test ein Rücksprung ins Hauptprogramm.

Zum Ausschalten der Leuchtdiode 33 nach dem Wiederauffüllen der Spule 9 wird die Betätigung des Anlasserwiderstandes 25 beim erneuten Start der Nähmaschine ausgenutzt. Vor dem Wechseln der Spule 9 muss die Maschine durch Abschalten des Anlasserwiderstandes 25 angehalten werden, wodurch sich dessen Schleifer auf das Abschaltsegment 27 verschiebt und der Spannungspegel am Eingang E2 des Mikrocomputers 22 nach Null geht. Zum Arbeiten der Nähmaschine wird der Anlasserwiderstand 25 betätigt. Sobald sich dessen Schleifer vom Abschaltsegment 27 auf den Widerstandskörper 26 verschiebt, baut sich am Eingang E2 des Mikrocomputers 22 durch den Widerstand 28 eine Bezugsspannung auf. Deren Einschaltimpuls setzt den Ausgang A2 des Mikrocomputers 22 zurück und schaltet damit die Leuchtdiode 33 ab.

Es besteht auch die Möglichkeit, den Mikrocomputer 22 so zu programmieren, dass die Befehle B3 und B4 vertauscht werden, indem zuerst der Ausgang A1 gelöscht und dann erst der Eingang E1 gelesen wird. Dann kann anschliessend der Test stattfinden, ob der Eingang E1 gesetzt ist. Die Information muss dann jedoch am Ausgang des Verstärkers 31 mit Hilfe eines parallel zu diesem geschalteten Kondensators 34 genügend lange gehalten werden.

Zur Vermeidung von Rückwirkungen der hohen Impulsbelastung des Lichtsenders 6 auf das Regelglied für die Versorgungsspannung kann der Lichtsender 6 ausserdem an eine ungeregelte Spannungsquelle geschaltet sein. Der Widerstand 23 wird dann vorteilhafterweise in den Emitterzweig des Transistors 24 verlegt, um diesen als Konstantstromquelle zu schalten.

Der Impulsgeber 16 kann selbstverständlich auch auf einer anderen synchron zu der Antriebswelle 1 umlaufenden Welle angeordnet sein, beispielsweise auf der Armwelle. In diesem Falle werden bereits bei den üblicherweise mit Doppelsteppstichgreifern ausgestatteten Nähmaschinen, bei denen der Greifer zweimal je Armwellenumdrehung umläuft, die Überwachungsvorgänge auf die Hälfte reduziert.

## Patentansprüche

1. Einrichtung zur Überwachung des Unterfadenvorrates bei einer Nähmaschine mit einem Doppelsteppstichumlaufgreifer sowie mit einem Lichtsender, der Lichtimpulse durch Öffnungen im Greiferkörper, im Spulengehäuse sowie in der Spule hindurch einem Lichtempfänger zuleitet, dadurch gekennzeichnet, dass ein an sich bekannter auf mindestens eine bestimmte Stellung einer Antriebswelle (1) der Nähmaschine ansprechender Impulsgeber (16) über eine Steuervorrichtung die Einschaltfrequenz und die Einschaltdauer des Lichtsenders (6) steuert.

2. Einrichtung nach Anspruch 1, dadurch gekennzeichnet, dass die Steuerungsvorrichtung für den Lichtsender (6) über einen Impulszähler mit dem Impulsgeber (16) verbunden ist.

3. Einrichtung nach Anspruch 1 oder 2, dadurch gekennzeichnet, dass der Lichtempfänger (13) synchron zum Lichtsender (6) geschaltet ist und die Einschaltdauer einen Bruchteil der Einschaltdauer des Lichtsenders (6) beträgt.

4. Einrichtung nach Anspruch 3, dadurch gekennzeichnet, dass der Lichtempfänger (13) über eine Verzögerungsschaltung an dem Einschaltkreis für den Lichtsender (6) angeschlossen ist.

5. Einrichtung, bei der die Steuervorrichtung ein Schaltelement für ein Anzeigeelement betätigt, nach einem der Ansprüche 1 bis 4, dadurch gekennzeichnet, dass das Schaltelement mit einem Ausschaltelement für den Lichtsender (6) gekoppelt ist.

6. Einrichtung bei einer Maschine, deren Antrieb mittels eines Mikrocomputers gesteuert wird, nach einem der Ansprüche 1 bis 5, dadurch gekennzeichnet, dass der Impulsgeber (16) ein Unterprogramm des Mikrocomputers (22) zur Einschaltsteuerung des Lichtsenders (6) und des Lichtempfängers (13) auslöst.

7. Einrichtung nach Anspruch 6, dadurch gekennzeichnet, dass der Lichtempfänger (13) aus einem Fototransistor besteht, dessen Kollektor-Emitter-Strecke über einen Kondensator (30) und einen Verstärker (31) an einem Eingang (E1) des Mikrocomputers (2) angeschlossen ist und dass der Lichtsender (6) aus einer Leuchtdiode besteht, die im Kollektor oder Emitter-Zweig eines Transistors (24) liegt, dessen Basis an einem Ausgang (A1) des Mikrocomputers (22) angeschlossen ist.

## Claims

1. Apparatus for monitoring the lower thread supply in a sewing machine with a double lock- stitch rotary gripper and a light transmitter which supplies light impulses through openings in the gripper body, in the spool housing as well as in the spool to a light receiver, characterised in that an impulse transmitter (16), of itself known, responsive to at least one fixed position of a driving shaft (1) of the sewing machine controls through a control device the operational frequency and the duration of operation of the light transmitter (6).

2. Apparatus according to claim 1, characterised in that the control device for the light transmitter (6) is connected through an impulse counter with the impulse transmitter (16).

3. Apparatus according to claim 1 or 2, characterised in that the light receiver (13) is synchronously connected to the light transmitter (6) and the duration of operation amounts to a fraction of the duration of operation of the light transmitter (6).

4. Apparatus according to claim 3, characterised in that the light receiver (13) is connected through a delay circuit to the closing circuit for the light transmitter (6).

5. Apparatus in which the control device actuates a connecting element for an indicator element, according to one of claims 1 to 4, characterised in that the connecting element is coupled with a cut-out element for the light transmitter (6).

6. Apparatus, in a machine the drive of which is regulated by means of a microcomputer, according to one of claims 1 to 5, characterised in that the impulse transmitter (16) renders operative secondary programme of the microcomputer (22) for the operation control of the light transmitter (6) and the light receiver (13).

7. Apparatus according to claim 6, characterised in that the light receiver (13) consists of a phototransistor whose collector-emitter-field is connected through a condensor (30) and an amplifier (31) to an input (E1) of the microcomputer (22) and that the light transmitter (6) consists of a luminous diode which lies in the collector branch or emitter branch of a transistor (24) the base of which is connected to an output (A1) of the microcomputer (22).

## Revendications

1. Dispositif de contrôle de la réserve de fil de canette sur une machine à coudre comportant un crochet retatif point noué, ainsi qu'un émetteur, qui envoie des impulsions lumineuses à un récepteur à travers des ouvertures ménagées dans le corps de crochet, la boîte à canette et la canette, caractérisé en ce qu'un générateur d'impulsions (16) connu en soi, qui réagit à au moins une position déterminée d'un arbre moteur (1) de la machine à coudre, pilote, par l'intermédiaire d'un dispositif de commande, la fréquence de la mise sous tension de l'émetteur (6) et la durée de son maintien sous tension.

2. Dispositif selon la revendication 1, caractérisé en ce que le dispositif de commande pour l'émetteur (6) est relié au générateur d'impulsions (16) par l'intermédiaire d'un compteur d'impulsions.

3. Dispositif selon la revendication 1 ou la revendication 2, caractérisé en ce que le récepteur (13) est mis sous tension en synchronisation avec l'émetteur (6) et en ce que sa durée de maintien sous tension est une fraction de celle de l'émetteur.

4. Dispositif selon la revendication 3, caractérisé en ce que le récepteur (13) est relié au circuit de mise sous tension de l'émetteur (6) par l'intermédiaire d'un circuit de temporisation.

5. Dispositif selon l'une quelconque des revendications 1 à 4, dans lequel le dispositif de commande actionne un élément de commutation pour un élément indicateur, caractérisé en ce que l'élément de commutation est couplé à un élément de mise hors tension de l'émetteur (6).

6. Dispositif selon l'une quelconque des reven- dictions 1 à 5, dans une machine dont le mécanisme moteur est commandé au moyen d'un micro-ordinateur, caractérisé en ce que le générateur d'impulsions (16) déclenche un sous-programme du micro-ordinateur (2) pour la commande de la mise sous tension de l'émetteur (6) et du récepteur (13).

7. Dispositif selon la revendication 6, caractérisé en ce que le récepteur (13) est constitué par un phototransistor, dont le circuit collecteur- émetteur est relié par l'intermédiaire d'un condensateur (30) et d'un amplificateur (31) à une entrée (E1) du micro-ordinateur (22) et en ce que l'émetteur (6) est constitué par un diode-émetteur monté dans la branche collecteur ou émetteur d'un transistor (24), dont la base est reliée à une sortie (A1 ) du micro-ordinateur (22).
